# EUROPÄISCHE PATENTSCHRIFT

(11) **EP 0 003 042 B1**
(45) Veröffentlichungstag und Bekanntmachung des Hinweises auf die Patenterteilung: **02.12.1981**
(21) Anmeldenummer: 78101839.5
(22) Anmeldetag: 23.12.1978
(51) Int. Cl.: E06B 3/26, E05D 15/08, E06B 7/12

(54) **Rahmenprofil für einen Schiebeflügel**
Frame profile for a sliding door or window
Profil d'un châssis pour battant coulissant

(30) Priorität: 14.01.1978 DE 2801596
(43) Veröffentlichungstag der Anmeldung: 25.07.1979
(73) Patentinhaber: Gretsch-Unitas GmbH Baubeschlagfabrik, D-71254 Ditzingen (DE)
(72) Erfinder: Maus, Julius, D-7000 Stuttgart 1 (DE)
(74) Vertreter: Schmid, Berthold, Dipl.-Ing.

## Beschreibung

Die Erfindung bezieht sich auf ein Rahmenprofil für den unteren Rahmen-Querholm oder die Bodenschwelle mindestens eines Schiebeflügels mit wenigstens einer Laufschiene sowie mit einem dem Rauminnern zugekehrten Innenelement und einem damit steckbar verbundenen Außenelement, wobei das Innenelement aus einem Werkstoff schlechterer Wärmeleitfähigkeit besteht als das Außenelement. Ein Rahmenprofil dieser Art ist `beispielsweise durch die DE-U 7008627 bereits bekanntgeworden. Dessen Außenelement besteht in bevorzugter Weise aus Leichtmetall, während sein Innenelement aus nichtmetallischem Werkstoff gefertigt ist. Das Innenelement ist in der Art einer Abdeckschiene ausgebildet und in Gebrauchslage des aus solchen Rahmenprofilen hergestellten Rahmens in horizontaler Richtung auf das Außenelement aufgesteckt. Die Befestigung einer Laufschiene ist bei diesem Rahmenprofil nicht vorgesehen, jedoch könnte man sie am Außenelement anbringen. Da jedoch auch Laufschienen aus statischen Gründen aus Metall hergestellt werden, würde man in diesem Falle den Vorteil verlieren, der sich aus der Herstellung des Rahmenprofils aus einem metallischen Außen- und einem nichtmetallischen Innenelement ergibt.

Die Montage der Laufschiene auf dem Innenelement empfiehlt sich aus zweierlei Gründen nicht. Einerseits würde eine aufgesetzte metallische Laufschiene über ihren inneren Längsrand eine Kältebrücke bilden und damit den genannten Vorteil der zweiteiligen Rahmenprofilausbildung zumindest zu einem größeren Prozentsatz wieder aufheben und andererseits wäre die gewählte Verbindung zwischen dem Außen-und dem Innenelement zur Aufnahme der insbesondere bei schweren Schiebeflügeln auftretenden Kräfte nicht geeignet.

Die Aufgabe der Erfindung wird infolgedessen darin gesehen, ein Rahmenprofil der eingangs beschriebenen Art so weiterzubilden, daß es auch bei Verwendung einer metallischen Laufschiene nicht zur Schwitzwasserbildung an der Rahmeninnenseite kommt und die Verbindung der beiden Profilteile den auftretenden Belastungen gewachsen ist.

Zur Lösung dieser Aufgabe wird erfindungsgemäß vorgeschlagen, daß das Rahmenprofil gemäß dem Oberbegriff des Anspruchs 1 entsprechend dem kennzeichnenden Teil dieses Anspruchs ausgebildet ist. Da das Außenelement das Innenelement untergreift und das Gewicht des Flügels über die Laufschiene auf das Innenelement aufgegeben wird, bewirkt dieses Flügelgewicht in der angestrebten Weise eine Anpressung des Innen- an das Außenelement und dadurch eine gute Sicherung ihrer Verbindung. Des weiteren wird durch das Befestigen der Laufschiene am Innenelement eine metallische Verbindung mit dem Außenelement verhindert, so daß die Wärme von der Laufschiene nicht auf das Außenelement weitergeleitet wird. Infolgedessen unterbleibt also an dieser Stelle die Bildung einer Kältebrücke bzw. die Neigung zur Schwitzwasserbildung an der Innenseite der Laufschiene. Weil jedoch die Laufschiene oben auf dem Innenelement befestigt werden muß, könnte ihr innengelegener Längsrand zur Schwitzwasserbildung Anlaß geben, wenn er der warmen Innenluft unmittelbar ausgesetzt wäre. Um diese Gefahr zu unterbinden, wird die nach innen weisende Längsseite der Laufschiene durch das Innenelement weitgehend abgedeckt. Eine zusätzliche Abdeckung erfolgt durch den Flügel, so daß die Innenluft an die Laufschiene praktisch nicht herankommen kann. Damit werden die an das Rahmenprofil gestellten Forderungen voll erfüllt.

Eine Weiterbildung der Erfindung sieht vor, daß wenigstens eine, insbesondere aber zwei im seitlichen Abstand angeordnete, sich in Längsrichtung des Außenelements erstreckende Halteleisten in je einen zugeordneten Halteschlitz eingreifen, wobei sich die Halteleisten am Außenelement und die Halteschlitze am Innenelement befinden oder umgekehrt. Die jeden Halteschlitz bildenden Wandungen stellen zugleich Stützelemente dar, die zur Versteifung des Innenelements beitragen und dessen statische Belastbarkeit erhöhen. Da diese Verbindung, in der Gebrauchslage des Rahmenprofils gesehen, parallel zur Rahmenebene und nicht wie beim vorbekannten Rahmenprofil senkrecht dazu einrastet, hält sie den auftretenden Belastungen, beispielsweise durch Winddruck, ohne weiteres stand, und es besteht keinerlei Gefahr, daß die am Rahmen angreifenden Kräfte die Verbindung zwischen Außen- und Innenelement lösen können. Im Gegenteil wird diese Verbindung durch das Gewicht des Schiebeflügels fest zusammengehalten. Ob man eine einfache oder doppelte Steckverbindung vorsieht, hängt einerseits von der zu erwartenden Belastung und andererseits auch den Abmessungen des Schiebeflügels ab. Wenn die Verbindung stramm genug ist, reicht sie auch zu einer einwandfreien Sicherung in Längsrichtung der Halteleisten aus.

In Weiterbildung der Erfindung ist vorgesehen, daß jede der beiden Halteleisten eine Verdickung, insbesondere an ihrem freien Ende, aufweist, wobei die Verdickungen gegeneinander weisen und jede von einem Wulst des Halteschlitzes hintergriffen wird, wobei sich der Wulst an einer elastisch nachgiebigen, jeweils eine Schlitzflanke bildenden Wand des Innenelements befindet. Der Zusammenbau dieser beiden Teile ist verhältnismäßig problemlos, indessen lassen sie sich hernach nur noch schwer trennen, was im Sinne einer guten Verbindung sehr erwünscht ist.

Eine andere Ausbildung eines Rahmenprofils mit einem parallel zum Schiebeflügel angebrachten, zusätzlichen Feld besteht darin, daß parallel zur Laufschiene, im seitlichen Abstand von deren nach außen weisendem Längsrand, ein Aufsatzprofil am Außenelement montiert ist, auf welchem sich das zusätzliche Feld abstützt. Das Aufsatzprofil kann seinem Zweck und seiner Belastung entsprechend gestaltet und dimensioniert werden. Entsprechendes gilt auch für die Werkstoffwahl. Der Zwischenraum zwischen dem Aufsatzprofil und dem Innenelement mit der Laufschiene ist in weiterer Ausgestaltung der Erfindung mittels eines Füllstücks überbrückt. Der fragliche Bereich gehört ebenfalls der kalten Zone an, und dem Füllstück kommt daher die Aufgabe zu, Schwitzwasserbildung zu vermeiden. Es verhindert nämlich eine Luftzirkulation in dem genannten Bereich.

Eine weitere bevorzugte Variante der Erfindung wird darin gesehen, daß der Außenfläche des Innenelements eine Dichtung vorgesetzt ist, die sich von der Laufschiene bis zum Außenelement erstreckt. Vorzugsweise handelt es sich dabei um eine streifenförmige Dichtung, die in eine entsprechende Nut eingelegt oder an einem der sie umgebenden Teile, beispielsweise dem Innenelement, befestigt, insbesondere angeklebt sein kann. Noch vorteilhafter ist es allerdings, wenn man diese Dichtung einstückig mit dem Innenelement als sogenannte Hart-Weich-Kombination herstellt. Das Füllstück besteht gemäß einer Weiterbildung der Erfindung aus einer Profilschiene, die sich einerseits am Aufsatzprofil und andererseits wenigstens an der Dichtung abstützt. Dabei ist es sehr von Vorteil, wenn der von der Dichtung abgewandte Längsrand des Aufsatzprofils in der Art einer Anpreßlippe ausgebildet ist, um einerseits dicht an das Aufsatzprofil anzuschließen und andererseits die notwendige Anpreßkraft im Bereich der Dichtung aufzubringen.

Eine andere Variante der Erfindung sieht in diesem Zusammenhang vor, daß das Füllstück aus Kunststoff besteht und seine am Aufsatzprofil einerseits und an der Laufschiene und/oder dem Innenelement andererseits anliegenden Längskanten oder -bereiche aus weichem elastischem Kunststoff bestehen, während das übrige Füllstück aus steiferem Kunststoff gefertigt ist. Demnach handelt es sich hier um ein Profil in sogenannter Hart-Weich-Kombination. Der harte Kunststoff gewährleistet dauerhaft die Formstabilität, während der weichere das Anschmiegen und gute Abdichten auch bei nicht ganz ebener Dichtfläche oder -kante sicherstellt.

Eine andere Ausbildung der Erfindung sieht vor, daß das Füllstück aus Schaumstoff besteht. Es ist infolgedessen leicht herzustellen, billig, von geringem Gewicht und hinsichtlich des angestrebten Zwecks von hoher Wirksamkeit.

Das Aufsatzprofil besteht gemäß einer weiteren Ausgestaltung der Erfindung aus tragfähigem Kunststoff, und es ist insbesondere als auf den Schenkeln stehendes U-Profil gestaltet. Dabei können zur Vergrößerung der Auflagefläche die beiden U-Schenkel verbreitet bzw. umgebogen, vorzugsweise nach innen hin umgebogen sein. In diesem Zusammenhang ist es sehr von Vorteil, daß wenigstens der äußere U-Schenkel gegenüber dem Außenelement mittels einer Dichtung abgedichtet ist, die insbesondere in die Stirnfläche dieses Schenkels eingelassen ist. Sie verhindert das Eindringen von Wasser und Schmutz ins Innere des Aufsatzprofils, falls dieses an irgendeiner Stelle nicht vollkommen dicht aufsitzt.

Eine weitere Variante der Erfindung sieht vor, daß das zusätzliche Feld als Schiebeflügel ausgebildet und das Aufsatzprofil mit einer Laufschiene versehen, insbesondere einstückig damit aus Aluminium hergestellt ist.

Gemäß einer zweckmäßigen Weiterbildung der Erfindung ist das Außenelement als sogenannte Rohrschwelle ausgebildet und das Innenelement im wesentlichen winkelförmig gestaltet, wobei sein vertikaler Schenkel die nach innen weisende Fläche der Rohrschwelle übergreift. Man erhält dadurch eine statisch stabile Ausführung und vermeidet Schwitzwasserbildung an der Innenseite der unter der Laufschiene hindurchgeführten Rohrschwelle bzw. des Außenelements, d.h. die Bildung einer Kältebrücke unterbleibt. Im übrigen befindet sich beispielsweise bei Schiebeflügeln ohnehin zumindest das raumeinwärts gelegene Ende der Rohrschwelle und damit auch mindestens der vertikale Schenkel des Innenelements unterhalb des Bodenniveaus. Dies trägt zur Erreichung des angestrebten Ziels ebenfalls bei.

Gemäß einer anderen Ausgestaltung der Erfindung wird vorgeschlagen, daß das Außenelement als sogenannte Rahmenabdeckung für eine Holzschwelle ausgebildet ist.

In der Zeichnung sind zwei Ausführungsbeispiele der Erfindung anhand vertikaler Längsmittelschnitte durch ein als unterer Blendrahmen-Querholm ausgebildetes Rahmenprofil dargestellt.

Das erfindungsgemäße Rahmenprofil besteht aus dem Innenelement 1 bzw. 2 und dem Außenelement 3 bzw. 4. In Fig. 1 ist das Außenelement 3 als sogenannte Rahmenabdeckung ausgebildet und an eine Schwelle 5 angeschraubt. Demgegenüber handelt es sich beim Außenelement 4 (Fig. 2) um eine sogenannte Rohrschwelle. Letztere und die Rahmenabdeckung sind aus Aluminium hergestellt, und es handelt sich dabei vorzugsweise um Abschnitte stranggepreßter Profile. Das Innenelement 1 des ersten Ausführungsbeispiels verlängert das Außenelement 3 nach dem Rauminnern hin und schließt insbesondere bündig mit der dem Rauminnern zugekehrten Längskante 6 der Schwelle 5 ab. Im Gegensatz dazu übergreift das Innenelement 2 beim zweiten Ausführungsbeispiel die Längskante 7 des Außenelements 4 mit seinem nach unten gerichteten Winkelschenkel 8. In vorteilhafter Weise ist im Bereich des unteren Endes der Längskante 7 eine Steckverbindung 9 vorgesehen. Sie kann beispielsweise durch einen hakenförmigen Ansatz 10 des Außenelements 4 mit nach oben weisendem Schenkel einerseits und einen sich insbesondere innen erweiterten Aufnahmeschlitz 11 des Winkelschenkels 8 gebildet sein.

Jedes aus einem Werkstoff schlechter Leitfähigkeit, beispielsweise PVC hergestellte Innenelement, ist an seinem Außenelement mittels einer Steckverbindung 12 gehalten. Zu diesem Zweck besitzt jedes Außenelement 3, 4 zwei parallel verlaufende, im seitlichen Abstand angeordnete Halteleisten 13 und 14, die an ihrem freien, nach oben weisenden Ende jeweils innen eine wulstförmige Verdickung 15 bzw. 16 tragen. Die Halteleisten 13, 14 stecken in einem zugeordneten Halteschlitz 17 bzw. 18, wobei jede Verdickung 15 bzw. 16 einen Wulst 19 bzw. 20 am Mündungsrand des zugeordneten Halteschlitzes 17 bzw. 18 hintergreift. Um ein Verrasten zu ermöglichen, sind die Wände 21 bzw. 22, welche eine der beiden Schlitzflanken bilden, elastisch auslenkbar. Die Steckverbindung läßt sich ohne größere Mühe herstellen, jedoch ist sie nachfolgend nur noch schwer zu lösen. Damit ist ein fester Halt des Innenelements 1, 2 am zugeordneten Au-Benelement 3, 4 gewährleistet.

Auf das Innenelement 1 bzw. 2 ist eine Laufschiene 23 für einen strichpunktiert angedeuteten Schiebeflügel 24 montiert. Die Befestigung kann mit Hilfe von Schrauben 25 vorgenommen werden, die in entsprechende Schlitze oder Bohrungen des Innenelements 1 bzw. 2 eingedreht werden. Die Laufschienen 23 bestehen, ebenso wie die Außenelemente 3, 4, aus Metall, insbesondere Aluminium. Um eine SchitzwasseτbiIdung an der Rauminnenseite im Bereich der Laufschiene 23 zu verhindern, wird die nach dem Rauminnern weisende Längsseite 26 der Laufschiene 23 durch eine nach oben weisende Leiste des Innenelements 1 bzw. 2 abgedeckt.

Parallel zum Schiebeflügel 24 ist noch ein zusätzliches Feld vorgesehen, welches beim Ausführungsbeispiel der Fig. 1 als Schiebeflügel 27 und beim Ausführungsbeispiel gemäß Fig. 2 als festes Feld 28 ausgebildet ist. Parallel zur Laufschiene 23 und im seitlichen Abstand von dessen nach außen weisendem Längsrand ist ein Aufsatzprofil 29 bzw. 30 am Außenelement 3 bzw. 4 montiert. Hierauf stützt sich das zusätzliche Feld 27 bzw. 28 ab. Der Zwischenraum zwischen diesem Aufsatzprofil 29, 30 und dem Innenelement 1 bzw. 2 mit der daran befestigten Laufschiene 23 ist mit Hilfe eines Füllstücks 31 bzw. 32 überbrückt.

Das Füllstück 32 besteht aus einer Profilschiene mit im wesentlichen U-förmigen Querschnitt, das auf seinen beiden U-Schenkeln steht. Der in Fig. 2 rechts gelegene U-Schenkel besitzt eine annähernd S-förmige Gestalt. Das U-Mittelstück ist gegen das Aufsatzprofil 29 hin verlängert. Als Werkstoff wird für das Füllstück 32 Kunststoff verwendet, und zwar in einer sogenannten Hart-Weich-Kombination. Dabei besteht die im Querschnitt etwa winkelförmige Verlängerungsleiste 33 beispielsweise aus weichen Kunststoff, um sich dichtend an die zugeordnete Wandung 34 des Aufsatzprofils 29 anzuschmiegen. Gleichzeitig wird das Füllstück 32 gegen eine streifenförmige Dichtung 35 gedrückt, so daß auch auf der gegenüberliegenden Seite eine gute Abdichtung erzielt wird, die das Übertreten von Luft an das darunterliegende Teilstück des Außenelements 3, 4 unterbindet. Die Dichtung 35 besitzt eine streifenförmige Gestalt, und sie ist zwischen dem über ihr befindlichen Schenkel der Laufschiene 23 und einem nach oben ragenden, leistenförmigen Ansatz des Außenelements 3 bzw. 4 eingesetzt, wobei die genannten Teile außen bündig zueinander verlaufen. Wie bereits erläutert, kann die Dichtung 35 mit dem Innenelement 2 auch einstückig als Hart-Weich-Kombination herstellen, mit der Dichtung als weiche Komponente. In Fig. 2 liegt der konvex gewölbte Teil des rechten U-Schenkels des Füllstücks 32 an der Dichtung 35 an. Die darüber befindliche Ecke 36 kann ebenfalls aus weichem Kunststoff hergestellt sein, während man die restlichen Teile vorzugsweise aus hartem Kunststoff spritzt.

Das Aufsatzprofil 29 hat einen im wesentlichen U-förmigen Querschnitt, und es wird zweckmäßigerweise aus Kunststoff gefertigt. Man kann es beispielsweise in eine nach unten offene Nut 37 des festen Feldes 28 einlassen. Die beiden U-Schenkel sind nach innen hin abgewinkelt, wobei der äußere mit einer zweckmäßigerweise im Querschnitt O-förmigen Dichtung 38 versehen wird. Diese gewährleistet auch bei gewissen Unebenheiten der aneinander anliegenden Flächen, die insbesondere beim Einbau entstehen können, das Eindringen von Feuchtigkeit und Zugluft unter das Aufsatzprofil 29.

In Fig. 1 besteht das Füllstück 31 vorzugsweise aus Schaumgummi. Das Aufsatzprofil 30 ist einstückig mit einer Laufschiene 41 aus Metall, vorzugsweise Aluminium, hergestellt. Es besitzt eine im Querschnitt etwa U-förmige Form mit beidseits angesetzten Verstärkungswinkeln. Letztere bilden Gegenflächen für in den Schiebeflügel 27 eingelassene Dichtleisten 42, 43 bzw. deren nach außen ragende Dichtlippen.

Weil das Innenelement 1, 2 das Außenelement 3, 4 gegen das Rauminnere hin überragt und seine Wärmeleitfähigkeit bedeutend geringer ist als diejenige des Außenelements, verhindert bzw. erschwert man wirkungsvoll einen Wärmefluß vom warmen Innenraum nach außen. Durch den Wegfall der früher bei aus Aluminium hergestellten Rohrschwellen bzw. Rahmenabdeckungen üblichen Kältebrücke unterbleibt auch die Schwitzwasserbildung im wärmeren Innenraum. Trotzdem ist dieses Rahmenprofil in beiden beschriebenen Ausgestaltungen erheblichen Belastungen ohne weiteres gewachsen, ohne daß dabei der Einbau unzumutbare Maßnahmen erfordert. Es kommt noch hinzu, daß dieses Rahmenprofil die Verwendung der üblichen Eckverbindungsteile gewährleistet. Im Falle der Verwendung bei Türen kann man die begehbaren Teile ohne weiteres aus Aluminium fertigen, so daß das Profil in dieser Hinsicht nicht empfindlicher ist als vorbekannte Rahmenprofile. In diesem Zusammenhang wird ausdrücklich noch darauf aufmerksam gemacht, daß die Wände 21 und 22 des horizontalen Winkelschenkels des Innenelements 2 nicht allein als Steckverbindungselemente, sondern gleichzeitig auch als Stützelemente dienen.

## Patentansprüche

1. Rahmenprofil für den unteren Rahmen-Querholm oder die Bodenschwelle mindestens eines Schiebeflügels (24), mit wenigstens einer Laufschiene (23) sowie mit einem dem Rauminnern zugekehrten Innenelement (1, 2) und einem damit steckbar verbundenen Außenelement (3, 4), wobei das Innenelement (1, 2) aus einem Werkstoff schlechterer Wärmeleitfähigkeit besteht als das Außenelement (3, 4), dadurch gekennzeichnet, daß das Außenelement (3, 4) das Innenelement (1, 2) untergreift, die Laufschiene (23) auf das Innenelement (1, 2) aufgesetzt und deren nach dem Rauminnern weisende, unterhalb des Schiebeflügels (24) gelegene Längsseite (26) durch das Innenelement (1, 2) wenigstens weitgehend abgedeckt ist.

2. Rahmenprofil nach Anspruch 1, dadurch gekennzeichnet, daß wenigstens eine, insbesondere aber zwei im seitlichen Abstand angeordnete, sich in Längsrichtung des Außenelements (3, 4) erstreckende Halteleisten (13, 14) in je einen zugeordneten Halteschlitz (17, 18) eingreifen, wobei sich die Halteleisten am Außenelement (3, 4) und die Halteschlitze am Innenelement (1, 2) befinden oder umgekehrt.

3. Rahmenprofil nach Anspruch 2, dadurch gekennzeichnet, daß jede der beiden Halteleisten (13, 14) eine Verdickung (15, 16) insbesondere an ihrem freien Ende aufweist, wobei die Verdickungen (15, 16) gegeneinander weisen und jede von einem Wulst (19, 20) des Halteschlitzes (17, 18) hintergriffen wird, wobei sich der Wulst (19, 20) an einer elastisch nachgiebigen, jeweils eine Schlitzflanke bildenden Wand (21, 22) des Innenelements (1, 2) befindet.

4. Rahmenprofil nach einem der Ansprüche 1-3, mit einem parallel zum Schiebeflügel (24) angebrachten zusätzlichen Feld, dadurch gekennzeichnet, daß parallel zur Laufschiene (23) im seitlichen Abstand von deren nach außen weisendem Längsrand ein Aufsatzprofil (29, 30) am Außenelement (3, 4) montiert ist, auf welchem sich das zusätzliche Feld abstützt.

5. Rahmenprofil nach Anspruch 4, dadurch gekennzeichnet, daß der Zwischenraum zwischen dem Aufsatzprofil (29, 30) und dem Innenelement (1, 2) mit der Laufschiene (23) mittels eines Füllstücks (31, 32) überbrückt ist.

6. Rahmenprofil nach Anspruch 4 oder 5, dadurch gekennzeichnet, daß der Außenfläche des Innenelements (1, 2) eine Dichtung (35) vorgesetzt ist, die sich von der Laufschiene (23) bis zum Außenelement (3, 4) erstreckt.

7. Rahmenprofil nach Anspruch 6, dadurch gekennzeichnet, daß das Füllstück (32) aus einer Profilschiene besteht, die sich einerseits am Aufsatzprofil (29, 30) und andererseits wenigstens an der Dichtung (35) abstützt.

8. Rahmenprofil nach einem oder mehreren der Ansprüche 5 bis 7, dadurch gekennzeichnet, daß das Füllstück (32) aus Kunststoff besteht und seine am Aufsatzprofil (29) einerseits und an der Laufschiene (23) und/oder dem Innenelement (2) andererseits anliegenden Längskanten oder -bereiche aus weichem elastischem Kunststoff bestehen, während das übrige Füllstück aus steiferem Kunststoff gefertigt ist.

9. Rahmenprofil nach Anspruch 5 oder 6, dadurch gekennzeichnet, daß das Füllstück (31) aus Schaumstoff besteht.

10. Rahmenprofil nach einem oder mehreren der Ansprüche 4 bis 9, dadurch gekennzeichnet, daß das Aufsatzprofil (29) aus tragfähigem Kunststoff besteht und insbesondere als auf den Schenkeln stehendes U-Profil gestaltet ist.

11. Rahmenprofil nach Anspruch 10, dadurch gekennzeichnet, daß wenigstens der äußere U-Schenkel des Aufsatzprofils (29) gegenüber dem Außenelement (4) mittels einer Dichtung (38) abgedichtet ist, die insbesondere in die Stirnfläche dieses Schenkels eingelassen ist.

12. Rahmenprofil nach einem der Ansprüche 4 bis 9, dadurch gekennzeichnet, daß das zusätzliche Feld als Schiebeflügel (27) ausgebildet und das Aufsatzprofil (30) mit einer Laufschiene (41) versehen, insbesondere einstückig damit aus Aluminium hergestellt ist.

13. Rahmenprofil nach einem oder mehreren der vorhergehenden Ansprüche, dadurch gekennzeichnet, daß das Außenelement (4) als sogenannte Rohrschwelle ausgebildet und das Innenelement (2) im wesentlichen winkelförmig gestaltet ist, wobei sein vertikaler Schenkel (8) die nach innen weisende Fläche der Längskante (7) der Rohrschwelle übergreift.

14. Rahmenprofil nach einem oder mehreren der Ansprüche 1 bis 12, dadurch gekennzeichnet, daß das Außenelement (3) als sogenannte Rahmenabdeckung für eine Holzschwelle (5) ausgebildet ist.

## Claims

1. Frame profile for the lower transverse frame member or the sill of at least one sliding leaf or panel (24), having at least one rail (23) and with, facing the interior of the room, an inner element (1, 2) and connected therewith in plug-in fashion, . an outer element (3, 4), the inner element (1, 2) consisting of a material having a poorer heat conductivity than the outer element (3, 4), characterised in that the outer element (3, 4) engages beneath the inner element (1, 2), the rail (23) is mounted on the inner element (1, 2), its long side (26) which is situated beneath the sliding panel (24) and which is directed towards the interior of the room being at least substantially covered by the inner element (1, 2).

2. Frame profile according to Claim 1, characterised in that at least one but preferably two spaced-apart retaining strips (13,14) extending in the longitudinal direction of the outer element (3, 4) engage in each case into an associated retaining slot (17, 18), the retaining strips being disposed on the outer element (3, 4) while the retaining slots are located on the inner element (1, 2) or vice versa.

3. Frame profile according to Claim 2, characterised in that each of the two retaining strips (13, 14) has a thickened portion (15,16). particularly at its free end, the thickened portions (15, 16) being directed towards each other, each having engaging behind it a bead (19, 20) on the retaining slot (17, 18), the bead (19, 20) being disposed on an elastically resilient wall (21, 22) of the inner element (1, 2), the said wall in each case forming a flank of the slot.

4. Frame profile according to any of Claims 1 to 3, with an additional panel mounted parallel to the sliding leaf (24), characterised that parallel to the rail (23) and spaced laterally from its outwardly directed longitudinal edge, there is on the outer element (3, 4) a mounting profile (29,30) on which the additional panel is supported.

5. Frame profile according to Claim 4, characterised in that the intermediate space between the mounting profile (29, 30) and the inner element (1, 2) having the rail (23) is bridged by means of a filler piece (31, 32).

6. Frame profile according to Claim 4 or 5, characterised in that situated in front of the outer face of the inner element (1, 2) is a seal (35) extending from the rail (23) as far as the outer element (3, 4).

7. Frame profile according to Claim 6, characterised in that the filler piece (32) consists of a profile rail braced on one side against the mounting profile (29, 30) and on the other at least against the seal (35).

8. Frame profile according to one or more of Claims 5 to 7, characterised in that the filler piece (32) consists of synthetic plastics material and in that its longitudinal edges or zones which bear on the mounting profile (29) on the one hand and on the rail (23) and/or the inner element (2) on the other consist of a soft synthetic elastomeric material, whilst the rest of the filler piece is made from a more rigid synthetic plastics material.

9. Frame profile according to Claim 5 or 6, characterised in that the filler piece (31) consists of a foamed material.

10. Frame profile according to one or more of Claims 4 to 9, characterised in that the mounting profile (29) consists of load-bearing synthetic plastics material and is constructed in particular as a U-shaped profile adapted to stand on its side members.

11. Frame profile according to Claim 10, characterised in that at least the outer side member of the U-shaped mounting profile (29) is sealed in respect of the outer element (4) by means of a seal (38) which is in particular let into the end face of this arm.

12. Frame profile according to any of Claims 4 to 9, characterised in that the additional panel is constructed as a sliding leaf (27) and in that the mounting profile (30) is provided with a rail (41) and is in particular formed integral therewith, from aluminium.

13. Frame profile according to one or more of the preceding Claims, characterised in that the outer element (4) is constructed as a so-called tubular threshold or sill and in that the inner eloment (2) is constructed substantially angularly, its vertical arm (8) engaging over the inwardly facing side of the longitudinal edge (7) of the tubular threshold.

14. Frame profile according to one or more of Claims 1 to 12, characterised in that the outer element (3) is constructed as a so-called frame covering for a wooden threshold or sill (5).

## Revendications

1. Profilé de châssis pour la traverse de châssis inférieure ou le seuil d'au moins un vantail coulissant (24), comprenant au moins un rail (23) ainsi qu'un élément intérieur (1, 2) qui est tourné vers l'intérieur du local, et un élément extérieur (3, 4) assemblé à cet élément par emboîtement, l'élément intérieur (1, 2) étant fait d'un matériau de plus faible conductibilité thermique que l'élément extérieur (3, 4), caractérisé en ce que l'élément extérieur (3, 4) est engagé sous l'élément intérieur (1, 2), le rail (23) est posé sur l'élément intérieur (1, 2) et la rive longitudinale (26) de ce rail qui est tournée vers l'intérieur du local et est située au-dessous du vantail (24) est recouvert, au moins en grande partie par l'élément intérieur (1, 2).

2. Profilé de châssis suivant la revendication 1, caractérisé en ce qu'au moins une nervure de retenue, par exemple deux nervures (13, 14), espacées latéralement, qui s'étendent dans la direction longitudinale de l'élément extérieur (3, 4), s'engagent chacune dans une fente de retenue correspondante (17, 18), les nervures de retenue se trouvant sur l'élément extérieur (3, 4) et les fentes de retenue sur l'élément intérieur (1, 2) ou inversement.

3. Profilé de châssis suivant la revendication 2, caractérisé en ce que chacune des deux nervures de retenue (13, 14) présente un renflement (15, 16), par exemple à son extrémité libre, les renflements (15, 16) étant tournés l'un vers l'autre et chacun d'eux étant en prise avec un bourrelet (19, 20) de la fente de retenue (17, 18), le bourrelet (19, 20) se trouvant sur une paroi (21, 22) de l'élément intérieur (1, 2) qui est déformable élastiquement et qui forme un flanc de fente.

4. Profilé de châssis suivant l'une des revendications 1 à 3, équipé d'un panneau additionnel disposé parallèlement au vantail coulissant (24), caractérisé en ce que, parallèlement au rail (23), à une certaine distance latérale du bord longitudinal de ce rail qui est tourné vers l'extérieur, est monté sur l'élément extérieur (3, 4) un profilé rapporté (29, 30) sur lequel s'appuie le panneau additionnel.

5. Profilé de châssis suivant la revendication 4, caractérisé en ce que l'espace intermédiaire entre le profilé 9, rapporté (29, 30) et l'élément intérieur (1, 2) qui porte le rail (23) est comblé par une pièce de remplissage (31, 32).

6. Profilé de châssis suivant la revendication 4 ou 5, caractérisé en ce que devant la surface extérieure de l'élément intérieur (1, 2) est placée une garniture d'étanchéité (35) qui, à partir du rail (23), s'étend jusqu'à l'élément extérieur (3, 4).

7. Profilé de châssis suivant la.revendication 6, caractérisé en ce que la pièce de remplissage (32) est constituée par une barre profilée qui s'appuie, d'une part, contre le profilé rapporté (29, 30) et, d'autre part, au moins contre la garniture d'étanchéité (35).

8. Profilé de châssis suivant l'une ou plusieurs des revendications 5 à 7, caractérisé en ce que la pièce de remplissage (32) est en matière plastique et en ce que ses chants longitudinaux ou ses régions longitudinales qui sont appuyés contre le profilé rapporté (29) d'une part et contre le rail (23) et/ou l'élément intérieur (2) d'autre part, sont faits d'une matière plastique élastique souple tandis que le reste de la pièce de remplissage est en une matière plastique plus rigide.

9. Profilé de châssis suivant la revendication 5 ou 6, caractérisé en ce que la pièce de remplissage (31) est faite d'une mousse.

10. Profilé de châssis suivant l'une ou plusieurs des revendications 4 à 9, caractérisé en ce que le profilé rapporté (29) est fait d'une matière plastique capable de porter une charge et constitue par exemple un profilé en U qui prend appui verticalement par ses ailes.

11. Profilé de châssis suivant la revendication 10, caractérisé en ce qu'au moins l'aile extérieure du profilé en U rapporté (29) est relié à joint étanche à l'élément extérieur (4) au moyen d'une garniture d'étanchéité (38) qui est, par exemple, encastrée dans la surface terminale de cette aile.

12. Profilé de châssis suivant l'une des revendications 4 à 9, caractérisé en ce que le panneau additionnel est constitué par un vantail coulissant (27) et en ce que le profilé rapporté (30) est muni d'un rail (41), qui est par exemple d'une seule pièce avec ce rail en aluminium.

13. Profilé de châssis suivant l'une ou plusieurs des revendications précédentes, caractérisé en ce que l'élément extérieur (4) est constitué par un seuil tubulaire, et en ce que l'élément intérieur (2) présente sensiblement la forme d'une cornière, son aile verticale (8) recouvrant la surface du chant longitudinal (7) du seuil qui est tourné vers l'intérieur.

14. Profilé de châssis suivant l'une ou plusieurs des revendications 1 à 12, caractérisé en ce que l'élément extérieur (3) est constitué par une pièce d'appui pour seuil en bois (5).
